# EUROPÄISCHE PATENTSCHRIFT

(11) **EP 0 356 649 B1**
(45) Veröffentlichungstag und Bekanntmachung des Hinweises auf die Patenterteilung: **29.09.1993**
(21) Anmeldenummer: 89111725.1
(22) Anmeldetag: 28.06.1989
(51) Int. Cl.: B02C 18/40, B02C 23/10

(54) **Medizinische Abfallzerkleinerungsanlage**
Comminuting apparatus for medical waste
Installation de broyage pour déchets médicaux

(30) Priorität: 30.08.1988 DE 3829380
(43) Veröffentlichungstag der Anmeldung: 07.03.1990
(73) Patentinhaber: Ortmayer, Rudolf-Maximilian, 63571 Gelnhausen (DE)
(72) Erfinder: Ortmayer, Rudolf-Maximilian, 63571 Gelnhausen (DE)
(74) Vertreter: Müller-Wolff, Thomas, Dipl.-Ing.

(56) Entgegenhaltungen:
- DE-A- 2 736 853
- US-A- 4 759 508
- US-A- 4 809 915

## Beschreibung

Die Erfindung betrifft eine medizinische Abfallzerkleinerungsanlage, beStehend aus einem zusammenhängenden, mehrere Abschnitte aufweisenden Gehäuse, das in seinem oberen Bereich einen Zerkleinerer mit einem anschließenden Gleitschacht für die Führung des zerkleinerten Gutes in einem Separator enthält, wobei der Separator zur Trennung der Flüssigkeit und der Feststoffe vorgesehen ist, und wobei das Gehäuse durch einen Ständer in einer das Auswechseln der Abfallgefäße ermöglichenden Höhe fixiert ist.

Eine Abfallzerkleinerungsanlage der eingangs genannten Art ist aus der US-A- 4 759 508 bekannt. Unterhalb der Zerkleinerungseinheit ist bei der bekannten Anlage eine Fördereinheit angeordnet, die aus zwei im Abstand voneinander angeordneten Siebflächen besteht, die von einem Motor in eine vibrierende Bewegung versetzt werden.

Das mit der bekannten Anlage zerkleinerte Gut - es handelt sich um Glasbehälter, wie z.B. Ampullen - wird von dem Zerkleinerer über die Transporteinheit zu einer seitlich von der Zerkleinerungsanlage entfernt angeordneten Sammeltrommel befördert und dort über ein elastisches Anschlußrohr aus der Anlage entfernt. Sobald der Sammelbehälter gefüllt ist, wird das elastische Anschlußrohr nach oben weggezogen und der gefüllte Behälter durch einen neuen Sammelbehälter ersetzt.

Aufgabe der vorliegenden Erfindung ist es, eine kompakte Zerkleinerungsanlage für medizinische Abfälle zu schaffen, mit der die Feststoffe in ein hohlraumarmes Gemisch unter weitestgehender Verhinderung von Staubaustritt in die Atmosphäre überführt werden und bei der das Auswechseln der Gefäße vereinfacht ist.

Die Aufgagbe wird erfindungsgemäß durch die im Patentanspruch 1 angegebenen Merkmale gelöst. Bevorzugte Weiterbildungen der Erfindung sind den Ansprüchen 2 und 3 zu entnehmen.

Die erfindungsgemäße Lösung besteht im wesentlichen darin, daß in einem zusammenhängenden, jedoch aus mehreren Abschnitten bestegenden Gehäuse in seinem oberen Bereich ein Zerkleinerer mit einem anschliessenden Gleitschacht für die Führung des zerkleinerte Gutes in einen Separator angeordnet ist, wobei der Separator zur Trennung der Flüssigkeit und der Feststoffe vorgesehen ist und eine Lagerung am Boden des Gehäuses sowie je einem Auslauf für die Flüssigkeit und Feststoffe aufweist, und das Gehäuse durch eine Ständer in einer das Auswechseln der Abfallgefäße ermöglichenden Höhe fixiert ist.

Das so aufbereitete Abfallgut kann - in der Regel, d.h. soweit es nicht infektiös ist -, durch die Hausmüllbeseitigung aufgenommen werden, wobei allerdings durch nachfolgende Verfahren eine weitere Volumenreduktion erreicht werden kann. Hierbei ist insbesondere an eine pyrolytische Nachbehandlung zu denken.

Das Antriebssystem treibt also mit einer durchgehend geführten Welle einen horizontal gegliederten Zweiwellen-Zwangszerkleinerer und einen senkrecht hierzu angetriebenen zentrifugenartig konzipierten Separator in einem Gehäuse an. Des weiteren ist, fluchtend mit der Lagerung des Separatorbodens im Gehäuseboden, eine für die mehrzahlige Aufstellung von Flüssigkeits- und Feststoffgefäßen angeordnete Drehscheibe vorgesehen, die nach dem Verfüllen durch ein Ausschwenken der Gefäße die Durchführung jweils eines Verschlusses, z. B. eines Schweißverschlusses, ermöglicht.

Zum Separator ist festzustellen, daß dieser einen topfartig noch oben gezogenen Rand ausweist und dem Boden konzentrisch ein kegelstumpfförmiges Sieb verbunden ist, in das der Gleitschacht einmündet und in dem, zur inneren Siebfläche des Siebes gerichtet, ein die Feststoffschicht abhebender Schaber angeschlossen ist, der zu einem stationär im geneigten Gehäuseboden vorgesehenen ersten Auslaß für die Feststoffe gerichtet ist und der periphere Bereich des Separatorbodens ein Siebteil bildet, in das der im geneigten Gehäuseboden vorgesehene zweite Auslauf für die Flüssigkeit einmündet.

Abschließend wird noch vorgeschlagen, daß zur Unterdrückung der Staubentwicklung und zur Desinfektion im Bereich des Zerkleinerers, einleitend in den Separator, eine Vorrichtung zur Oberflächenbehandlung des zerkleinerten Gutes vorgesehen ist, die eine sichere Lagerung des so aufbereiteten medizinischen Abfalls als Hausmüll zuläßt.

Die Erfindung wird durch die beigefügte Zeichnung einer medizinischen Abfallzerkleinerungsanlage in im wesentlichen schematischer. Darstellung näher erläutert.
- Figur 1: zeigt die Gesamtansicht der Abfallzerkleinerungsanlage einschließlich je eines Auslaufs für die Flüssigkeit und die Feststoffe.
- Figur 2: zeigt im Grundriß die Drehscheibe für die Aufstellung der Abfallgefäße.

Die Abfallzerkleinerungsanlage 1 baut im wesentlichen in einem aus mehreren Abschnitten bestehenden Gehäuse 2 auf. Im oberen Bereich dieses Gehäuses 2 ist ein Doppelwellenzwangszerkleinerer 3, dessen Zerkleinerungswellen 3.1 durch eine Stirnradpaarung 3.2 verbunden sind, vorgesehen. Eine der austretenden Wellen 3.3 trägt ein relativ groß gehaltenes Tellerrad 3.4 für den später weiter beschriebenen Antrieb.

Das zerkleinerte Gut führt über einen Gleitschacht 4 in den Separator 5 ein, der durch einen topfartigen Rand 5.1 abgegrenzt ist. Der Separatorboden 5.2 trägt ein konzentrisch angeordnetes, kegelstumpfförmiges Sieb 5.3, wobei der verbleibende periphere Bodenbereich 5.5 ebenfalls mit einem ringförmigen Siebteil 5.4 ausgebildet ist. Das kegelstumpfförmige Sieb 5.3 übernimmt dabei die Funktion des Trennsiebes.

An der nach innen gerichteten Neigung der Siebfläche lagern sich die Feststoffteile ab und werden durch einen abhebenden Schaber 4.1 von der Wandung gelöst und durch die Öffnung 5.5 im Separatorboden 5.2 in den Auslauf 2.5 für die Feststoffe geleitet. Die Flüssigkeit wird, zentrifugalkraftbedingt, durch das kegelförmige Sieb 5.3 weiter verdrängt, an den topfartigen Rand 5.1 niedergeschlagen und über das im Boden plan angeordnete, ringförmige Siebteil 5.4 über den Auslauf 2.4 zu dem Flüssigeitsgefäß 6.3 abgeschieden.

Die verwendeten Gefäße 6.3 und 6.4 sind in ihrem oberen Randbereich für die Anordnung eines Kunststoffschweißverschlusses entsprechend ausgebildet.

Auf der Anlage ist der Antriebsmotor 7 vorgesehen, der über eine Abtriebswelle 7.1 zunächst das Kegelradritzel 7.2 für den Antrieb des Tellerrades 3.4 und in dessen Verlängerung den Antrieb des Stirn-oder Reibrades 7.3 ermöglicht. Dieses Rad 7.3 greift in einen den Separator 5 umfassenden Stirn- oder Reibkranz 8 ein. Unterhalb der Zentralen des Separators 5 ist eine Drehscheibe 9 für die Aufstellung der Gefäße 6.3 und 6.4 vorgesehen, wobei auf die Beschreibung dieser Einzelheit verzichtet wird.

Durch die Beschickung mündet eine Vorrichtung 10 zur Oberflächenbehandlung der zerkleinerten Teile ein, mit dem Ziel, einmal die Staubbildung weitgehend zu unterdrücken und die Infektionsgefahr auf eine Minimum zu reduzieren.

Ergänzend ist zu bemerken, daß das Gehäuse 2 durch den Ständer 2.1 in einem die Manipulation der Gefäße 6.3 und 6.4 ermöglichenden Abstand getragen wird und zwar durch drei Klötze 11 auf einer Arbeitsplatte.

## Patentansprüche

1. Medizinische Abfallzerkleinerungsanlage, bestehend aus einem zusammenhängenden, mehrere Abschnitte aufweisenden Gehäuse (2), das in seinem oberen Bereich einen Zerkleinerer (3) mit einem anschließenden Gleitschacht (4) für die Führung des zerkleinerten Gutes in einem Separator (5) enthält, wobei der Separator (5) zur Trennung der Flüssigkeit und der Feststoffe vorgesehen ist, und wobei das Gehäuse (2) durch einen Ständer (2.1) in einer das Auswechseln der Abfallgefäße (6.3/6.4) ermöglichenden Höhe fixiert ist, dadurch gekennzeichnet,
**daß** der Zerkleinerer ein Doppelwellenzwangszerkleinerer (3.5) ist, bei dem die beiden Wellen (3.1) durch einen Stirnradantrieb (3.2) gepaart sind, wobei eine aus dem Zerkleinerer (3) austretende Welle (3.1) mit einem Tellerrad (3.4) versehen ist,
**daß** ausgehend von einem rechtwinklig zu dem Tellerrand (3.4) angeordneten Antriebsmotor (7) über eine Antriebswelle (7.1) und ein Kegelritzel (7.2) der Antrieb für den Zwangszerkleinerer (3.5) gebildet wird,
**daß** in Fortsetzung der Antriebswelle (7.1) in derselben Richtung ein Stirn- oder Reibrad (7.3) für den Antrieb des unterhalb des Zwangszerkleinerers (3.5) mit Reib- oder Stirnkranz (8) angeordneten Separator (5) vorgesehen ist,
der in einem abschließenden, geneigten Boden (2.2) gelagert ist, und
**daß** fluchtend mit der Lagerung (2.3) des Separatorbodens im Gehäuseboden (2.2) eine für die mehrzahlige Aufstellung von Flüssigkeits- und Feststoffgefäßen (6.3) und (6.4) angeordnete Drehscheibe (9) vorgesehen ist, die nach dem Verfüllen durch ein Ausschwenken der Gefäße (6.3/6.4) die Durchführung jeweils eines Verschlusses, z.B. eines Schweißverschlusses, ermöglicht.

2. Anlage nach Anspruch 1, dadurch gekennzeichnet,
**daß** der zylindrische Separator (5) einen topfartig nach oben gezogenen Rand (5.1) ausweist und dem Boden (5.2) konzentrisch ein kegelstumpfförmiges Sieb (5.3) verbunden ist, in das der GLeitschacht (4) einmündet und in dem, zur inneren Siebfläche des Siebes (5.3) gerichtet, ein die Feststoffschicht abhebender Schaber (4.1) angeschlossen ist, der zu einem stationär im geneigten Gehäuseboden (2.2) vorgesehenen ersten Auslaß (2.5) für die Feststoffe gerichtet ist und der periphere Bereich (5.5) des Separatorbodens (5.2) ein Siebteil (5.4) bildet, in das der im geneigten Gehäuseboden (2.2) vorgesehene zweite Auslauf (2.4) für die Flüssigkeit einmündet.

3. Anlage nach einem der vorhergehenden Ansprüche, dadurch gekennzeichnet,
**daß** zur Unterdrückung der Staubentwicklung und zur Desinfektion im Bereich des Zerkleinerers (3) einleitend in den Separator (5), eine Vorrichtung (10) zur OBerflächenbehandlung des zerkleinerten Gutes vorgesehen ist, die eine sichere Lagerung des so aufbereiteten medizinischen Abfalls als Hausmüll zuläßt.

## Claims

1. A comminuting apparatus for medical waste, consisting of a continuous housing (2) which comprises a plurality of sections and which, in its upper region, contains a comminuting device (3) with an adjoining sliding shaft (4) for guiding the comminuted material in a separator (5), the separator (5) being provided for the purpose of separating the liquid and solid substances and the housing (2) being secured by a support (2.1) at a height suitable for exchanging the waste containers (6.3, 6.4),
characterised in
that the comminuting device is a forced double-shaft comminuting device (3.5) in the case of which the two shafts (3.1) are paired by a spur gear drive (3.2), with one of the shafts (3.1) emerging from the comminuting device (3) being provided with a crown wheel (3.4),
that starting from the driving motor (7) arranged at a right angle relative to the crown wheel (3.4), the drive for the forced comminuting device (3.5) is formed via a driveshaft (7.1) and a bevel pinion (7.2),
that in continuation of the driveshaft (7.1), in the direction thereof, there is provided a spur or friction gear (7.3) for driving the separator (5) which is arranged underneath the compulsory comminuting device (3.5), which comprises a friction or spur ring (8) and which is supported in a final inclined base (2.2), and
that there is provided a rotary disc (9) which is arranged so as to be aligned with the bearing (2.3) of the separator base in the housing base (2.2), which is suitable for positioning a plurality of containers (6.3) and (6.4) for liquids and solid substances and which, after the containers (6.3, 6.4) have been filled, by enabling them to be pivoted outwards, allows them to be sealed, for example by a welded seal.

2. An apparatus according to claim 1,
characterised in
that the cylindrical separator (5) comprises a rim (5.1) drawn upwards in a dish-like way and that a truncated-cone-shaped sieve (5.3) is concentrically connected to the base (5.2), with the sliding shaft (4) opening into said sieve and with a scraper (4.1) facing the inner sieving face of the sieve (5.3) and lifting the layer of solid substances being connected to said sieve (5.3), said scraper (4.1) being directed towards a first outlet (2.5) for solid substances arranged so as to be stationary in the inclined housing base (2.2), and that the peripheral region (5.5) of the separator base (5.2) forms a sieve part (5.4) into which the second outlet (2.4) for liquids provided in the inclined housing base (2.2) opens.

3. An apparatus according to any one of the preceding claims,
characterised in
that, for suppressing the development of dust and for disinfecting the region of the comminuting device (3), a device (10) for the surface treatment of the comminuted material is introduced into the separator (5), said device (10) allowing the medical waste processed in this way to be stored safely as domestic waste.

## Revendications

1. Installation de broyage de déchets médicaux, constituée d'un carter (2) d'un seul tenant, comportant plusieurs parties, qui contient dans sa zone supérieure un broyeur (3) avec un puits de glissement (4) attenant pour le guidage des produits broyés dans un séparateur (5), le séparateur (5) étant prévu pour séparer le liquide des matières solides et le carter (2) étant fixé par un montant (2.1) à une hauteur permettant de changer les récipients à déchets (6.3/6.4), caractérisée
en ce que le broyeur est un broyeur forcé à double arbre (3.5) dans lequel les deux arbres (3.1) sont accouplés par un mécanisme d'entraînement à roue droite (3.2), un arbre (3.1) sortant du broyeur (3) étant pourvu d'une roue de différentiel (3.4),
en ce que partant d'un moteur d'entraînement (7), disposé à angle droit par rapport à la roue de différentiel (3.4), il est formé le mécanisme d'entraînement du broyeur forcé (3.5), par l'intermédiaire d'un arbre d'entraînement (7.1) et d'un pignon conique (7.2),
en ce que dans le prolongement de l'arbre d'entraînement (7.1), dans la même direction, il est prévu une roue droite ou roue de friction (7.3) pour l'entraînement du séparateur (5), placé sous le broyeur forcé (3.5) avec couronne de friction ou couronne droite (8),
lequel séparateur est monté dans un fond (2.2) incliné de fermeture, et
en ce que dans l'alignement du dispositif d'appui (2.3) du fond de séparateur dans le fond (2.2) du carter, il est prévu un disque tournant (9) pour la mise en place de plusieurs récipients de liquide et de matières solides (6.3) et (6.4), qui, après remplissage, permet par pivotement à l'extérieur des récipients (6.3/6.4) de réaliser dans chaque cas une fermeture, par exemple une fermeture soudée.

2. Installation selon la revendication 1, caractérisée en ce que le séparateur (5) cylindrique présente un bord (5.1) en forme de pot, relevé vers le haut et en ce qu'au fond (5.2) est assemblé concentriquement un filtre (5.3) tronconique dans lequel débouche le puits de glissement (4) et dans lequel est raccordé un racloir (4.1) soulevant la couche de matières solides, dirigé vers la face intérieure du filtre (5.3), lequel racloir est orienté vers une première sortie (2.5) des matières solides, prévue de manière fixe dans le fond (2.2) incliné du carter et la zone périphérique (5.5) du fond (5.2) du séparateur forme un élément filtrant (5.4) dans lequel débouche la deuxième sortie (2.4) pour le liquide, prévue dans le fond (2.2) incliné du carter.

3. Installation selon l'une des revendications précédentes, caractérisée en ce que pour empêcher le développement de poussières et pour la désinfection dans la zone du broyeur (3) menant au séparateur (5), il est prévu un dispositif (10) de traitement de surface des produits broyés, qui permet un stockage fiable des déchets médicaux ainsi traités, sous forme d'ordures ménagères.
